# EUROPÄISCHE PATENTSCHRIFT

(11) **EP 2 365 179 B1**
(45) Veröffentlichungstag und Bekanntmachung des Hinweises auf die Patenterteilung: **16.04.2025**
(21) Anmeldenummer: 11155830.0
(22) Anmeldetag: 24.02.2011
(51) Int. Cl.: E06B 3/54, E06B 5/11

(54) **Ganzglasfassade**
Full glass façade
Façade entièrement vitrée

(30) Priorität: 13.03.2010 DE 102010011315
(43) Veröffentlichungstag der Anmeldung: 14.09.2011
(73) Patentinhaber: HUECK GmbH & Co. KG, 58511 Lüdenscheid (DE)
(72) Erfinder: Volkelt, Thomas, 58513 Lüdenscheid (DE)
(74) Vertreter: Meissner Bolte Partnerschaft mbB

(56) Entgegenhaltungen:
- EP-A1- 0 479 751
- EP-A1- 0 957 227
- JP-A- 2008 116 031
- US-A- 4 961 975

## Beschreibung

Eine Ganzglasfassade umfasst im Wesentlichen eine Fassaden-Trägerkonstruktion und eine Anzahl von Flächenelementen, die von der Fassaden-Trägerkonstruktion mittels Glashaltern gehalten werden.

Die Fassaden-Trägerkonstruktion umfasst wiederum im Wesentlichen horizontale Pfosten und vertikale Riegel. Bei dem Riegel und dem Pfosten handelt es sich im Wesentlichen um längliche Aluminiumhohlprofile. Selbstverständlich sind hier andere Materialien bzw. Profilformen denkbar.

In einem montierten Zustand erstrecken sich die Glashalter senkrecht von dem Pfosten bzw. Riegel und sind in einem Spalt zwischen zwei Flächenelementen angeordnet. Der Spalt wird nur abschnittsweise von dem Glashalter ausgefüllt, insbesondere der zur Vorderseite der Glasfassade gerichtete Spalt ist mit einer Silikonschicht und/oder einem Vorlegeband ausgefüllt, insbesondere um eine ansprechende Optik zu wahren. Um zu verhindern, dass Silikon während der Montage in den Bereich der Glashalter bzw. der Fassaden-Trägerkonstruktion gelangt, sind Absperrprofile vorgesehen, die den Spalt vollständig oder zumindest weitestgehend abdichten.

Eine Anforderung an eine Ganzglasfassade besteht darin, dass sie einen Schutz gegen Einbruch bieten soll. Ganzglasfassaden gemäß dem Stand der Technik, wie sie beispielsweise aus der DE 36 24 491 C3 und der EP0957227A1 bekannt geworden sind, bieten hier keinen ausreichenden Schutz. Der Spalt und damit die die Flächenelemente wesentlich tragenden Elemente, sind dadurch zugänglich, dass das Vorlegeband abgezogen oder die Silikonschicht entfernt wird. Dies kann beispielsweise durch Hebelwerkzeuge oder ähnliche Werkzeuge bewerkstelligt werden.

Hier setzt die vorliegende Erfindung an und macht es sich zur Aufgabe, die Einbruchssicherheit einer Ganzglasfassade zu verbessern.

Erfindungsgemäß wird diese Aufgabe dadurch gelöst, dass ein zumindest abschnittsweise U-förmiges Absperrprofil zum Einsatz kommt. Das U-förmige Absperrprofil weist im Querschnitt entsprechend eine Grundseite und zwei Schenkel auf. Die Grundseite wird, beispielsweise mit Schrauben, mit der Fassaden-Trägerkonstruktion verbunden und die Schenkel sind parallel oder weitgehend parallel zu den Seitenflächen der jeweiligen Flächenelementen angeordnet. Der Spalt kann weiterhin beispielsweise mit Silikon oder einem Vorlegeband ausgefüllt bzw. verschlossen werden. Rein äußerlich weist die erfindungsgemäße Ganzglasfassade kein anderes Erscheinungsbild als eine aus dem Stand der Technik benannte Ganzglasfassade auf. Jedoch ist die erfindungsgemäße Ganzglasfassade wesentlich einbruchssicherer, da die wesentlichen, die Flächenelemente tragenden Elemente auch nach der Entfernung der Silikonschicht bzw. des Vorlegebandes nicht zugänglich werden. Insofern kann ein Flächenelement beispielsweise nicht ohne weiteres mit einem Hebelwerkzeug entfernt werden - zumindest ist das Aushebeln eines Flächenelementes erheblich erschwert.

Weitere vorteilhafte Ausgestaltungen der vorliegenden Erfindung ergeben sich insbesondere aus den Merkmalen der Unteransprüche.

Es kann beispielsweise vorgesehen sein, dass das Absperrprofil nur abschnittsweise einen U-förmigen Querschnitt und abschnittsweise einen L-förmigen Querschnitt aufweist oder abschnittsweise als Flachprofil ausgebildet ist. Ein derart ausgestaltetes Absperrprofil kann optimal an die Gegebenheiten im Spalt angepasst werden.

Eine weitere Maßnahme zur Steigerung der Einbruchssicherheit liegt darin, dass das Absperrprofil mittels mindestens einer Schraube mit der Fassaden-Trägerkonstruktion und/oder mit dem mindestens einen Glashalter und/oder mit dem mindestens einen Dämmprofil verbunden ist, wobei der Kopf der mindestens eine Schraube nach der Montage unbrauchbar gemacht wird.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine schematische Darstellung einer Ganzglasfassade;
- Fig. 2: eine Querschnittsdarstellung einer Ganzglasfassade gemäß dem Stand der Technik;
- Fig. 2a: eine Querschnittsdarstellung einer Ganzglasfassade gemäß dem Stand der Technik;
- Fig. 3: eine Querschnittsdarstellung einer erfindungsgemäßen Ganzglasfassade;
- Fig. 4: eine Querschnittsdarstellung einer erfindungsgemäßen Ganzglasfassade;
- Fig. 5: eine perspektivische Darstellung einer erfindungsgemäßen Ganzglasfassade;
- Fig. 6: eine perspektivische Darstellung einer erfindungsgemäßen Ganzglasfassade.

Folgende Bezugszeichen werden in den Abbildungen verwendet:
- A: Absperrprofil (Stand der Technik)

- 1: Pfosten
- 2: Riegel
- 3: Flächenelement
- 4: Dichtung
- 5: Glashalter
- 6: Spalt
- 7: Dämmprofil
- 8: Absperrprofil
- 9: Silikon
- 10: Schraube

- 11: Gewindenut

- 31: Seitenfläche
- 32: Öffnung (Nut)

- 51: Flügel
- 52: Schaft
- 53: Bohrung

- 71: Bohrung

- 81: Grundfläche
- 82: Schenkel
- 83: Bohrung

Zunächst wird auf Fig. 1 Bezug genommen.

Eine erfindungsgemäße Ganzglasfassade umfasst im Wesentlichen eine Fassaden-Trägerkonstruktion, mindestens ein, vorzugsweise mehrere, Glashalter 5 und eine Anzahl von Flächenelementen 3. Zur räumlichen Orientierung soll nachfolgend davon ausgegangen werden, dass die Fassaden-Trägerkonstruktion einer Wand, insbesondere einer Hauswand, zugewandt ist, wohingegen die Flächenelemente vor der Fassaden-Trägerkonstruktion angeordnet sind. Bei den Flächenelementen handelt es sich vorzugsweise um Verbundglasscheiben. Andere Flächenelemente, beispielsweise Kunststoffplatten, Stahlplatten, Paneele etc. sind denkbar.

Die Fassaden-Trägerkonstruktion umfasst im Wesentlichen Pfosten 1 und Riegel 2. Bei den Pfosten 1 handelt es sich um längliche Aluminiumhohlprofile, die in einer üblichen Montageposition vertikal und über Kopf ausgerichtet sind. Bei den Riegeln 2 handelt es sich um längliche Aluminiumhohlprofile, die in einer üblichen Montageposition horizontal ausgerichtet sind. Selbstverständlich sind hier andere Materialien bzw. Profilformen denkbar. Die Pfosten 1 und Riegel 2 sind zu einer gitterartigen Fassaden-Trägerkonstruktion mit etwa quadratischen oder rechteckförmigen Öffnungen zusammengesetzt. Die Flächenelemente 3 sind im Wesentlichen vor den Öffnungen der Fassaden-Trägerkonstruktion angeordnet. Zur Abdichtung und Auflage der Flächenelemente 3 auf der Fassaden-Trägerkonstruktion sind Dichtungen 4 vorgesehen.

Der Glashalter 5 weist zwei Flügel 51 und einen Schaft 52 auf. Der Schaft 52 ist endseitig mit der Fassaden-Trägerkonstruktion verbunden. Auf der gegenüberliegenden Seite des Schaftes 52 sind die Flügel 51 vorgesehen, die sich im Wesentlichen senkrecht von dem Schaft 52 erstrecken. Insgesamt handelt es sich bei dem Glashalter 5 vorzugsweise um ein im Querschnitt etwa T- oder L-förmiges Metallprofil mit Kunststoffkappe.

Zur Verbindung der Flächenelemente 3 mit der Fassaden-Trägerkonstruktion sind die verwendeten Glashalter 5 einerseits mit der Fassaden-Trägerkonstruktion und andererseits mit den jeweiligen Flächenelementen 3 verbunden. Zur Verbindung des Glashalters 5 mit dem Flächenelement 3, ist in mindestens einer Seitenfläche 31 des Flächenelementes eine Öffnung 32, insbesondere eine Nut, vorgesehen. In diese Öffnung 32 kann der Flügel 51 des Glashalters 5 entsprechend eingreifen.

In einem montierten Zustand zweier Flächenelemente 3 stehen sich zwei Seitenflächen 31 der vorgenannten Flächenelemente 3 gegenüber und bilden zwischen sich einen Spalt 6 aus. In diesen Spalt 6 ragen, neben den Glashaltern 5, auch Dämmprofile 7. Es handelt sich hierbei um Profile aus Schaum oder Kunststoff mit Hohlkammern, die ebenfalls an der Fassaden-Trägerkonstruktion angebracht sind. Die Dämmprofile 7 können zwischen den jeweils in Längsrichtung beabstandeten Glashaltern 5, je nach Anforderung an die Wärmedämmung, angebracht sein. Grundsätzlich kann aber auch auf die Dämmprofile 7 verzichtet werden, wenn beispielsweise keine besonderen Anforderungen an die Wärmedämmung gestellt werden.

Der vorgenannte Spalt 6 ist - sofern keine Kaschiermaßnahmen vorgenommen werden - für einen Betrachter der Ganzglasfassade sichtbar. Zur Kaschierung und auch zur weiteren Abdichtung der Fassade wird dieser Spalt 6 zumindest mit Silikon 9 oder ähnlichen Füllstoffen verschlossen. Um sicher zu stellen, dass das Silikon 9 nicht in den Bereich des Glashalters 5 gelangt, ist ein Absperrprofil A, 8 vorgesehen, welches an dem mindestens einen Glashalter 5 angebracht ist und sich mindestens über die Breite des Spaltes 6 erstreckt. Vorzugsweise handelt es sich bei dem Absperrprofil A, 8 um ein längliches Absperrprofil, welches, sofern mehrere Glashalter 5 in dem Spalt 6 angebracht sind, mit jedem Glashalter 5 verbunden ist. Vorzugsweise erstreckt sich das Absperrprofil A, 8 entsprechend über die Länge des Spaltes 6. Das Absperrprofil A, 8 ist im Wesentlichen parallel zu den Pfosten 1 bzw. Riegeln 2 ausgerichtet.

Gemäß dem Stand der Technik (Fig. 2 und Fig. 2a) handelt es sich bei dem Absperrprofil A im Wesentlichen um ein Flachprofil, welches den beispielsweise mit Silikon 9 zu verfüllenden Spalt 6 entsprechend abdichtet, so dass kein flüssiges Silikon 9 in den Bereich der Glashalter 5 bzw. Dämmprofile 7 gelangen kann. Eine derartige Konstruktion ist jedoch wenig einbruchssicher. Das Silikon 9 kann entfernt werden, wodurch die Glashalter 5 zugänglich werden. Mit entsprechenden Hebelwerkzeugen kann das Flächenelement 3 aus der Ganzglasfassade ausgehebelt werden.

Erfindungsgemäß ist vorgesehen, dass das Absperrprofil 8 zumindest abschnittsweise im Querschnitt U-förmig ausgebildet ist, insbesondere demnach eine Grundfläche 81 und zwei Schenkel 82 aufweist. Mit dieser Ausgestaltung des Absperrprofils 8 ist es weiterhin möglich, den Spalt 6 derart abzudichten, dass kein Silikon 9 in den Bereich der Glashalter 5 bzw. Dämmprofile 7 gelangt. Zusätzlich ermöglicht ein erfindungsgemäßes Absperrprofil 8 den Zugang zu den Glashaltern 5 bzw. Dämmprofilen 7 und auch zu den Seitenflächen 31 der Flächenelemente 3 zu versperren, auch wenn das Silikon 9 entfernt worden ist. Hierzu verhindern die Schenkel 82 des im Querschnitt U-förmigen Absperrprofils 8, dass ein Werkzeug unbefugt in der Bereich der Glashalter 5 gelangen kann.

Es kann vorzugsweise vorgesehen sein, dass es sich bei dem Absperrprofil 8 um ein längliches, im Querschnitt U-förmiges Aluminiumprofil handelt. Denkbar sind selbstverständlich auch andere Werkstoffe, wie beispielsweise Stahl oder Kunststoff. Auch kann das Absperrprofil 8 nur abschnittsweise einen U-förmigen Querschnitt und abschnittsweise einen anderen Querschnitt, beispielsweise einen L-förmigen Querschnitt, aufweisen. Insbesondere mit der letztgenannten Ausgestaltung des Absperrprofils 8 kann eine sehr selektive Einbruchssicherung ausschließlich im Bereich der Glashalter 5 vorgenommen werden. Die Dämmprofile 7 können beispielsweise lediglich durch den L-förmigen Querschnitt überdeckt sein. Auch kann ein derartiges Absperrprofil 8 an unterschiedliche Spaltmaße angepasst sein.

Auch kann vorgesehen sein, dass das erfindungsgemäße U-förmige Absperrprofil 8 auf besonders robuste Art und Weise mit der Fassaden-Trägerkonstruktion, insbesondere dem jeweiligen Pfosten 1 oder dem Riegel 2, und/oder dem Glashalter 5 und/oder dem Dämmprofil 7 verbunden ist. Hier sind unterschiedliche Möglichkeiten denkbar. Vorzugsweise ist mindestens eine Schraube 10 vorgesehen, die durch eine Bohrung 83 des U-förmigen Absperrprofils 8 und durch eine entsprechende Durchgangsbohrung 53 des Glashalters 5 und/oder Durchgangsbohrung 71 des Dämmprofils 7 hindurchgesteckt und in eine Bohrung oder Gewindenut 11 des Pfostens 1 oder Riegels 2 eingeschraubt wird.

Zur Erhöhung des Einbruchsschutzes kann ferner vorgesehen sein, dass der Kopf der mindestens einen Schraube 10 nach der Montage unbrauchbar gemacht wird. Dies kann beispielsweise dadurch geschehen, dass ein Kopf mit einem Inbusloch oder Torxloch ausgewählt wird, wobei das Inbusloch bzw. Torxloch nach der Montage ausgebohrt wird.

## Patentansprüche

1. Ganzglasfassade, umfassend mindestens eine Fassaden-Trägerkonstruktion (1, 2) und eine Anzahl von Flächenelementen (3), die vor der Fassaden-Trägerkonstruktion (1, 2) angebracht sind, wobei mindestens zwei Flächenelemente (3), insbesondere zwei zueinander gewandete Seitenflächen (31) der Flächenelemente (3), einen Spalt (6) ausbilden, wobei mindestens ein Glashalter (5) vorgesehen ist, der mit der Fassaden-Trägerkonstruktion (1, 2) und den Flächenelementen (3) verbunden ist und sich durch einen Abschnitt des Spalts (6) erstreckt, wobei der Spalt (6) teilweise mit Silikon (9) ausgefüllt ist, wobei zwischen dem Silikon (9) und dem mindestens einen Glashalter (5) ein Absperrprofil (8) angebracht ist,
**dadurch gekennzeichnet, dass**
das Absperrprofil (8) zumindest abschnittsweise einen U-förmigen Querschnitt mit einer Grundseite (81) und zwei Schenkeln (82) aufweist, wobei es sich bei dem Absperrprofil (8) um ein längliches Profil, insbesondere Aluminiumprofil oder Stahlprofil, handelt, wobei die Grundseite (81) des Absperrprofils (8) mittels mindestens einer Schraube (10) mit der Fassaden-Trägerkonstruktion (1, 2) und/oder mit dem mindestens einen Glashalter (5) und/oder mit dem mindestens einen Dämmprofil (7) verbunden ist, wobei der Kopf der mindestens einen Schraube (10) nach der Montage unbrauchbar gemacht worden ist, und wobei die Schenkel (82) des Absperrprofils (8) weitgehend parallel zu den Seitenflächen (31) der mindestens zwei Flächenelemente (3) angeordnet sind.

2. Ganzglasfassade nach Anspruch 1,
**dadurch gekennzeichnet, dass**
die Fassaden-Trägerkonstruktion eine Anzahl von Pfosten (1) und Riegeln (2) aufweist, die eine gitterförmige Fassaden-Trägerkonstruktion ausbilden.

3. Ganzglasfassade nach mindestens einem der vorhergehenden Ansprüche,
**dadurch gekennzeichnet, dass**
die Fassaden-Trägerkonstruktion Öffnungen ausbildet, wobei die Flächenelemente (3) jeweils vor den Öffnungen der Fassaden-Trägerkonstruktion angeordnet sind.

4. Ganzglasfassade nach mindestens einem der vorhergehenden Ansprüche,
**dadurch gekennzeichnet, dass**
es sich bei den Flächenelementen (3) um Verbundglasscheiben handelt.

5. Ganzglasfassade nach mindestens einem der vorhergehenden Ansprüche,
**dadurch gekennzeichnet, dass**
der mindestens eine Glashalter (5) einen Schaft (52) und zwei sich von dem Schaft erstreckende Schenkel (51) aufweist, wobei die Schenkel (51) in Öffnungen (32), insbesondere in Nuten, der Flächenelemente (3), insbesondere in den Seitenflächen (31) der Flächenelemente (3), eingreifen.

6. Ganzglasfassade nach mindestens einem der vorhergehenden Ansprüche,
**dadurch gekennzeichnet, dass**
mindestens ein Dämmprofil (7) vorgesehen ist, welches in den Spalt (6) hineinragt.

7. Ganzglasfassade nach mindestens einem der vorhergehenden Ansprüche,
**dadurch gekennzeichnet, dass**
das Absperrprofil (8) abschnittsweise einen L-förmigen Querschnitt aufweist.

## Claims

1. A full glass facade comprising at least a facade support structure (1, 2) and a number of surface elements (3) which are attached in front of the facade support structure (1, 2), wherein at least two surface elements (3), in particular two side surfaces (31) of the surface elements (3) facing one another, form a gap (6), at least one glass holder (5) being provided, which is connected to the facade support structure (1, 2) and the surface elements (3) and extends through a portion of the gap (6), the gap (6) being partially filled with silicone (9), a closing profile (8) being fitted between the silicone (9) and the at least one glass holder (5),
**characterised in that**
the closing profile (8) has, at least partially, an U-shaped cross-section with a base side (81) and two legs (82), wherein the closing profile (8) is an elongated profile, in particular an aluminium profile or a steel profile, wherein the base side (81) of the closing profile (8) is connected to the facade support structure (1, 2) and/or to the at least one glass holder (5) and/or to the at least one insulating profile (7) by means of at least one screw (10), wherein the head of the at least one screw (10) has been made unusable after assembly, and wherein the legs (82) of the closing profile (8) are arranged largely parallel to the side surfaces (31) of the at least two surface elements (3).

2. The full glass facade according to claim 1,
**characterised in that**
the facade support structure has a number of mullions (1) and transoms (2) which form a lattice-shaped facade support structure.

3. The full glass facade according to at least one of the preceding claims,
**characterised in that**
the facade support structure forms openings, the surface elements (3) each being arranged in front of the openings in the facade support structure.

4. The full glass facade according to at least one of the preceding claims,
**characterised in that**
the surface elements (3) are laminated glass panes.

5. The full glass facade according to at least one of the preceding claims,
**characterised in that**
the at least one glass holder (5) comprises a shaft (52) and two legs (51) extending from the shaft, the legs (51) engaging in openings (32), in particular in grooves, of the surface elements (3), in particular in the side surfaces (31) of the surface elements (3).

6. The full glass facade according to at least one of the preceding claims,
**characterised in that**
at least one insulating profile (7) is provided, which projects into the gap (6).

7. The full glass facade according to at least one of the preceding claims,
**characterised in that**
the closing profile (8) partially has an L-shaped cross-section.

## Revendications

1. Façade tout-verre, comprenant au moins une structure porteuse de façade (1, 2) et un nombre d'éléments de surface (3) qui sont rapportés devant la structure porteuse de façade (1, 2), dans laquelle au moins deux éléments de surface (3), en particulier deux surfaces latérales(31), tournées l'une vers l'autre, des éléments de surface (3) forment une fente (6), dans laquelle il est prévu au moins un support de verre (5) qui est raccordé à la structure porteuse de façade (1,2) et aux éléments de surface (3) et qui s'étend à travers une section de la fente (6), dans laquelle la fente (6) est en partie remplie de silicone (9), dans laquelle un profilé d'arrêt (8) est rapporté entre le silicone (9) et ledit au moins un support de verre (5),
**caractérisé en ce que**
le profilé d'arrêt (8) présente, au moins par endroits, une section transversale en forme de U avec un côté fond (81) et deux branches (82), dans laquelle le profilé d'arrêt (8) est un profilé longitudinal, en particulier un profilé en aluminium ou un profilé en acier, dans laquelle le côté fond (81) du profilé d'arrêt (8) est raccordé au moyen d'au moins une vis (10) à la structure porteuse de façade (1, 2) et/ou audit au moins un support de verre (5) et/ou audit au moins un profilé d'isolation (7), dans laquelle la tête de ladite au moins une vis (10) est rendue inutilisable après le montage, et dans laquelle la branche (82) du profilé d'arrêt (8) est agencée sensiblement parallèlement aux surfaces latérales (31) desdits au moins deux éléments de surface (3).

2. Façade tout-verre selon la revendication 1,
**caractérisé en ce que**
la structure porteuse de façade présente un nombre de montants (1) et de traverses (2) qui constituent une structure porteuse de façade en forme de grille.

3. Façade tout-verre selon une au moins des revendications précédentes,
**caractérisé en ce que**
la structure porteuse de façade forme des ouvertures, dans laquelle les éléments de surface (3) sont agencés respectivement devant les ouvertures de la structure porteuse de façade.

4. Façade tout-verre selon l'une au moins des revendications précédentes,
**caractérisé en ce que**
les éléments de surface (3) sont des vitres en verre composite.

5. Façade tout-verre selon l'une au moins des revendications précédentes,
**caractérisé en ce que**
ledit au moins un support de verre (5) présente une tige (52) et deux branches (51) qui s'étendent depuis la tige, dans laquelle la branche (51) est en engagement dans des ouvertures (32), en particulier des rainures, des éléments de surface (3), en particulier dans les surfaces latérales (31) des éléments de surface (3).

6. Façade tout-verre selon l'une au moins des revendications précédentes,
**caractérisé en ce que**
il est prévu au moins un profilé d'isolation (7) qui fait saillie dans la fente (6).

7. Façade tout-verre selon l'une au moins des revendications précédentes,
**caractérisé en ce que**
le profilé d'arrêt (8) présente par endroits une section transversale en forme de L.
